# EUROPÄISCHE PATENTANMELDUNG

(11) **EP 3 345 726 A1**
(43) Veröffentlichungstag der Anmeldung: **11.07.2018**
(21) Anmeldenummer: 17001424.5
(22) Anmeldetag: 21.08.2017
(51) Int. Cl.: B25B 21/00, B25F 5/00

(54) **AKKUSCHRAUBER IN HANDSCHUHFORM**

(30) Priorität: 26.09.2016 DE 102016011708
(71) Anmelder: Adler, Yannic, 03046 Cottbus (DE)
(72) Erfinder: Adler, Yannic, 03046 Cottbus (DE)

(57) **Zusammenfassung**

Die vorliegende Erfindung geht von einem Akkuschrauber aus, der auf einem Gestell (10) für den Handrücken konzipiert ist. Durch eine flexible Welle (4) wird das Drehmoment vom Getriebe (3) zu einer auf der Fingerspitze positionierten Werkzeugaufnahme (5), übertragen.

Der Benutzer kann seine Hand weiterhin zum Tragen von Gegenständen benutzen, da das Gestell wie ein Handschuh getragen werden kann. Durch die Augen-Hand-Koordination lässt sich mit dem Akkuschrauber in Handschuhform beispielsweise leicht eine Schraube erreichen. Durch den Druck mit der Werkzeugspitze (6) wird das Gerät aktiviert.

## Beschreibung

Die vorliegende Erfindung bezieht sich auf eine Vorrichtung, mit der Funktion eines Akkuschraubers, die jedoch wie ein Handschuh getragen werden kann, gemäß Patentanspruch 1.

Es ist allgemein bekannt, dass Elektrogeräte, z.B. Bohrmaschinen oder Akkuschrauber, die Tragekapazitäten des Nutzers stark einschränken. Zusätzlich benötigen viele Benutzer von Akkuschraubern, viel Übung und Zeit um die Spitze der Schraubendreherklinge präzise auf Schrauben zu setzen. Herkömmliche Akkuschrauber sind aufgrund ihres Aufbaus nur bedingt für sehr kleine Arbeitsräume geeignet.

Der Erfindung liegt die Aufgabe, Akkuschrauber mobiler, kleiner und handlicher zu gestalten und dem Benutzer ein intuitives und angenehmes Bohren und Schrauben zu ermöglichen zugrunde. Die sehr kompakte Bauweise ermöglicht ein mitführen des Bohrerhandschuhs und das Arbeiten in einem sehr kleinen Arbeitsraum.

Diese Aufgabe wird durch die im Patentanspruch 1 angegebenen Merkmale gelöst.

Der Handschuh besteht aus einer stabilen Vorrichtung auf dem Handrücken und einer knickbaren stabilen Vorrichtung auf dem Zeigefinger. Auf dem Handrücken ist der Motor **2,** das Getriebe **3,** die Spannungsversorgung **1** und die Elektronik **11** verbaut. Zusätzlich führt eine flexible, und axial verschiebbare, Welle **4** vom Getriebe über den Zeigefinger bis zur Spitze des Zeigefingers. An der Spitze des Zeigefingers befindet sich eine magnetische Aufnahme **5** für Werkzeug Bits **6.** Durch einen Druck auf die Bit Aufnahme **5** startet, bei eingeschaltetem Bohrerhandschuh, die Rotation.

Weiterbildungen der Erfindung sind in den Unteransprüchen abgegeben

Die Erfindung wird anhand der Zeichnungen näher beschrieben. Darin zeigen:
Fig. 1 den Aufbau des Bohrerhandschuhs in einer möglichen Ausfuhrungsform
Fig. 2 die flexible Welle, bei gebogenen Zeigefinger
Fig. 3 die flexible Welle bei ausgestreckten und gebeugten Zeigefinger. Der Bohrerhandschuh lässt sich unabhängig von der Fingerposition bedienen.

Gemäß Fig.1 lässt sich das Gestell **10** wie ein Handschuh an der Hand tragen. Auf dem Gestell **10** Ist ein wechselbarer Akku **1** vorgesehen und mit einem Motor **2** und einer elektronischen Schaltung **11.**

Der Motor **2** ist direkt mit einem Getriebe **3** verbunden, welches direkt auch mit der flexiblen Welle **4** verbunden ist. Die Welle **4** ist zudem Ummantelt und führt bis zur Fingerspitze in das Getriebe **12.**

Im Getriebe **12** wird das Drehmoment von der Welle bis zum Werkzeug-Bit Aufsatz **5** übertragen. Ein kleiner Schalter **14** im Werkzeug-Bit-Aufsatz **5** dient zum Starten der Drehbewegung.

In Figur 3 ist die mögliche Knickbewegung des Zeigefingers dargestellt, welche das Tragen von weiteren Gegenständen ermöglicht.

Die Knickbewegung wird zur Sicherheit des Nutzers auf einen festgelegten Winkel beschränkt.

Durch betätigen des Schalters **9** lässt sich die Drehrichtung umkehren.

Um die Knickbewegung durchführen zu können, muss die Welle **4** und/oder das Getriebe **3** sich axial verlängern und verkürzen können.

Obwohl die Erfindung in der dargestellten Ausführung anhand eines Akkuschraubers erläutert wurde, kann auch ein anderes Elektrogerät (z.B. ein Schleifgerät, eine Bohrmaschine, o.Ä.) verwendet werden.

## Patentansprüche

1. Akkuschrauber, **dadurch gekennzeichnet, dass** er als Schrauberhandschuh ausgebildet ist und somit wie ein Handschuh angezogen werden kann, wobei die Vorrichtung auf dem Handrücken angeordnet ist und die Kraftübertragung zu einer auf der Fingerspitze positionierten, Werkzeugaufnahme (5) mittels flexibler Welle (4) erfolgt.

2. Akkuschrauber nach Anspruch 1, **dadurch gekennzeichnet,**
**dass** die Drehbewegung durch eine Druckbewegung auf die Werkzeugvorrichtung (5) ausgelöst wird.

3. Akkuschrauber nach Anspruch 1, **dadurch gekennzeichnet,**
**dass** der Motor (2), Motorgetriebe (3) und der Akku (1) auf dem Handrücken, oder auch an anderen Stellen des Körpers angebracht werden kann.

4. Akkuschrauber nach Anspruch 1, **dadurch gekennzeichnet,**
**dass** die Welle (4) sich axial verlängern und verkürzen kann, um ein Beugen des Fingers zu ermöglichen.

5. Akkuschrauber nach Anspruch 1, **dadurch gekennzeichnet,**
**dass** sich die Drehrichtung mit dem Daumen ändern lässt, durch einen am Finger positionierten Schalter (9).

6. Akkuschrauber nach Anspruch 1, **dadurch gekennzeichnet,**
**dass** er über einen Tragegurt (13) mit der Hand verbunden ist.

7. Akkuschrauber nach Anspruch 1, **dadurch gekennzeichnet,**
**dass** es Ausführungen des Gestells (10) für Rechts-, Linkshänder sowie für Prothesen gibt.

8. Akkuschrauber nach Anspruch 1, **dadurch gekennzeichnet,**
**dass** anstelle der elektrischen Energie auch die Energieübertragung über ein hydraulisches oder ein pneumatisches System erfolgen kann.

9. Akkuschrauber nach Anspruch 1, **dadurch gekennzeichnet,**
**dass** ein beliebiger Finger verwendet werden kann.
